# EUROPÄISCHE PATENTSCHRIFT

(11) **EP 1 700 796 B1**
(45) Veröffentlichungstag und Bekanntmachung des Hinweises auf die Patenterteilung: **23.07.2008**
(21) Anmeldenummer: 05005403.0
(22) Anmeldetag: 11.03.2005
(51) Int. Cl.: B65D 83/04, B65D 5/66, B65D 5/02, B65D 5/38

(54) **Kindersichere Kartonverpackung**
Childproof package of carton
Emballage en carton avec sécurité pour enfants

(43) Veröffentlichungstag der Anmeldung: 13.09.2006
(73) Patentinhaber: Carl Edelmann GmbH & Co. KG, 89522 Heidenheim (DE); UHLMANN PAC-SYSTEME GmbH & Co. KG, 88471 Laupheim (DE)
(72) Erfinder: Sattel, Oliver, 73312 Geislingen (DE); Adam, Meino, 89522 Heidenheim (DE); Dambacher, Jürgen, 89520 Heidenheim-Grosskuchen (DE); Bauernfeind, Dirk, 88410 Bad Wurzach (DE); Fuhrmann, Peter, 88471 Laupheim (DE); Gertitschke, Detlev, 88471 Laupheim (DE); Bugar, Holger, 88477 Schwendi (DE)
(74) Vertreter: Körner, Ekkehard

(56) Entgegenhaltungen:
- WO-A-03/101840
- FR-A- 2 649 672
- FR-A- 2 706 419
- US-A1- 2003 085 262
- US-B1- 6 412 636

## Beschreibung

Die Erfindung bezieht sich auf eine kindersicher wiederverschließbare Verpackung gemäß dem Oberbegriff des Anspruchs aus einer quaderförmigen Faltschachtel aus Karton und wenigstens einer darin angeordneten, streifenförmigen Blisterverpackung, die an einer der kurzen Schmalseiten der Faltschachtel aus dieser begrenzt herausziehbar ist.

Verpackungen dieser Art sind ganz allgemein als Medikamentenverpackungen bekannt und beispielsweise in US 2003/0085262 A1 beschrieben. Die Blisterverpackung (nachfolgend kurz "der Blister" genannt) besteht aus einem Streifen aus steifem Kunststoffmaterial, in dem tiefgezogene Näpfchen ausgebildet sind, die der Aufnahme von Pillen, Tablette, Kapseln, Zäpfchen od. dgl. dienen und nach dem Befüllen von einer auf den Kunststoffstreifen aufgesiegelten Deckfolie begrenzter Dehnungsfestigkeit, im allgemeinen aus Metall, insbesondere Aluminium, verschlossen sind. Zum Entnehmen des Medikaments aus dem Näpfchen wird das Medikament von der Rückseite des Streifens her gegen die Deckfolie hindurch gedrückt, die dadurch aufplatzt. Es versteht sich, dass die Steifigkeit des Kunststoffmaterials im Bereich der Näpfchen soweit vermindert ist, in der Regel schon durch das Tiefziehen, dass eine Verformung der Näpfchen durch manuellen Druck möglich ist.

Blister dieser Art sind nicht so ausreichend manipulationssicher, dass es Kleinkindern unmöglich wäre, im unbeaufsichtigten Spiel Zugang zu dem im Blister enthaltenen Medikament zu erlangen. Der Gesetzgeber schreibt in Kürze vor, dass ein Primärpackmittel, und um ein solches handelt es sich bei einem aus einer Faltschachtel vollständig entnehmbaren Blister, kindersicher ist. Einen Blister kindersicher zu machen, verlangt eine relativ aufwendige Konstruktion. Ein Beispiel hierfür ist in EP 1 270 440 B1 beschrieben. Weiterer Stand der Technik zu kindersicheren Blistern findet sich in US 4,125,190 A, EP 1 057 744 A2, EP 1 002 744 A1 und US 6,047,829 A, nur um einige zu nennen. Die meisten dieser vorbekannten Blisterverpackungen sind jedoch nur bis zum erstmaligen Öffnen kindersicher. Ist die Packung einmal angebrochen und liegt unbeaufsichtigt herum, kann sie für ein Kleinkind durchaus eine Gefahr darstellen.

Bei der aus der eingangs genannten US 2003/0085262 A1 bekannten Verpackung sind die Faltschachtel und der Blister untrennbar miteinander verbunden. Die Faltschachtel ist nach dem erstmaligen Öffnen kindersicher wiederverschließbar. Daher gehört die Faltschachtel zum Primärpackmittel und kann somit den Kinderschutz im Sinne der Vorschriften übernehmen, während der Blister selbst ungesichert sein kann.

Man geht dabei von der Überlegung aus, dass ein Erwachsener, der eine Verpackung der vorgenannten Art zum Entnehmen einer Tablette einmal geöffnet hat, die Verpackung nicht in geöffnetem Zustand herumliegen lässt, denn in diesem Zustand ist die Verpackung nicht aufgeräumt und insgesamt unpraktisch handhabbar. Vielmehr wird der Erwachsene durch die Art der Verpackung dazu veranlasst, den Blister wieder in die Faltschachtel hineinzuschieben und die Faltschachtel zu verschließen, womit die Kindersicherung wieder erreicht ist.

Bei der bekannten kindersicheren Verpackung ist die Faltschachtel an einer ihrer langen Breitseiten über fast die gesamte Länge dreilagig ausgebildet, um einen Hohlraum zu schaffen, in den eine Zunge einfallen kann, die an einem gefalteten Kartonschieber ausgebildet ist, auf dem der Blister befestigt ist. Der Einsatz an Kartonmaterial ist daher relativ groß außerdem verlangt diese Konstruktion eine Verklebung oder integrale Ausbildung des Blisters mit dem Kartonschieber. Die kindersichere Unterbringung mehrerer Blister in der Faltschachtel ist nicht möglich. Eine ähnliche Konstruktion ist in US 6 412 636 B1 beschrieben.

Der Erfindung liegt die Aufgabe zugrunde, eine neuartige kindersichere Verpackung der eingangs genannten Art anzugeben. Diese Aufgabe wird durch die im Anspruch 1 angegebene Erfindung gelöst. Vorteilhafte Ausgestaltungen der Erfindung sind Geaenstand der abhängigen Ansprüche.

Die Erfindung sieht vor, dass die Faltschachtel an einer ihrer kurzen Schmalseiten eine als Hohlwand ausgebildete Verschlussklappe hat, deren im Schließzustand im Faltschachtelrumpf befindliches, an die Außenwand der Verschlussklappe angrenzendes Feld wenigstens einen bis zur Faltlinie an der Verbindung zum Innenwandfeld der Verschlussklappe reichenden Ausschnitt hat, in den eine an der genannten Faltlinie ansetzende Nase hineinragt. Das diesem Verschlussklappenfeld benachbarte Kartonfeld des Faltschachtelrumpfes hat in seinem Endbereich an seiner Innenseite eine Kartonaufdoppelung, die eine Kartonkante ausbildet, an der die freie Kante der Nase im Schließzustand der Verschlussklappe verrastet ist. Das genannte Kartonfeld des Faltschachtelrumpfes hat im Bereich, wo die Nase an ihm anliegt, eine durch eine aufbrechbare Schwächungslinie abgegrenzte, in den Faltschachtelinnenraum drückbare Zunge, deren freier Rand etwa den Umriss der Nase überdeckt. Durch Drücken auf diese Zunge kann die Nase aus der Verrastung hinter der Kartonaufdoppelung gelöst werden, so dass die Verschlussklappe geöffnet werden kann.

Um zu verhindern, dass der Blister vollständig aus der Faltschachtel herausgenommen werden kann, ist gemäß einer ersten Ausführungsform an wenigstens einem der längelaufenden Ränder des Blisters ein vorstehender Haken ausgebildet, und die Faltschachtel hat in ihrem Innenraum eine Sperreinrichtung, die den Bewegungsweg des Hakens beim Herausbewegen des Blisters aus der Faltschachtel begrenzt. Bei dieser Ausführungsform ist es möglich, mehrere voneinander unabhängige Blister nebeneinander in der Faltschachtel gesichert unterzubringen.

Eine andere Möglichkeit besteht darin, den Blister mit einer Zunge an einem seiner Querränder zu versehen, die umgefaltet ist und unter federnder Vorspannung an einem der Rumpffelder der Faltschachtel anliegt. Dieses Rumpffeld trägt eine im Bewegungsweg der Zunge befindliche Kartonkante, auf die beim Herausbewegen des Blisters aus der Faltschachtel der freie Rand der Zunge aufläuft und eine Weiterbewegung des Blisters aus der Faltschachtel verhindert. Die genannte Kartonkante kann von einer Klebelasche gebildet sein, die der Befestigung einer der die hohle Verschlussklappe bildenden Wände am Rumpf der Faltschachtel dient.

Die Erfindung wird nachfolgend unter Bezugnahme auf ein den Zeichnungen dargestelltes Ausführungsbeispiel näher beschrieben. Es zeigt:
- Fig. 1: den flachliegenden Kartonzuschnitt einer Verpackung gemäß einer bevorzugten Ausführungsform der Erfindung,
- Fig. 2: den zu dem Zuschnitt von Fig. 1 gehörenden Blister (ohne Darstellung von Näpfchen),
- Fig. 3: eine Darstellung einer aus dem Zuschnitt von Fig. 1 hergestellten Faltschachtel mit darin angeordnetem Blister,
- Fig. 4: eine Einzelheit aus dem Innenraum der Faltschachtel,
- Fig. 5: einen Längsschnitt durch die Anordung von Fig. 3 längs der Linie V - V von Fig. 3, und
- Fig. 6: eine der Fig. 5 vergleichbare Darstellung im geöffeneten Zustand der Faltschachtel mit teilweise herausgezogenem Blister.

Die Fig. 1 und 2 zeigen die Einzelteile einer bevorzugten Ausführungsform der Erfindung, nämlich einen Kartonzuschnitt und einen Blister, wobei auf die Darstellung der Näpfchen im Blister verzichtet wurde.

Fig. 1 zeigt den flachliegenden Kartonzuschnitt einer Faltschachtel, bestehend aus zwei breiten Rumpffeldern 201 und 202 und zwei schmalen Rumpffeldern 203 und 204 sowie einer sich an das eine schmale Rumpffeld 203 anschließenden Klebelasche 205. Am einen Ende schließen sich an die Rumpffelder 201 bis 204 Klebelaschen 206 und 208 und eine Bodenlasche 211 an. Am anderen Ende schließen sich an die schmaleren Rumpffelder 203 Klebelaschen 207 an. Das eine breite Rumpffeld 201 trägt am der Bodenlasche 211 entgegengesetzten Ende eine Rastlasche 216, während das andere Rumpffeld 202 eine Verschlussklappe Art bildende Kartonfelder hält. Diese Verschlussklappe ist als Hohlwand ausgeführt, bestehend aus einem Außenwand- oder Deckelfeld 217, das sich an das Rumpffeld 202 anschließt, einen Anlegefeld 218, einem Innenwandfeld 219 und einer Klebelasche 220. An der Faltlinie, die das Anlegefeld 218 vom Innenwandfeld 219 abgrenzt, sind zwei federnde Zungen 221 angebracht, die durch Freischneidungen 222 aus dem Anlegefeld 218 ausgeschnitten sind.

Durch einen querlaufenden Schnitt S ist aus der Klebelasche 205 eine kurze Haltewand 223 ausgeschnitten, die gegen die Klebelasche 205 durch eine Faltlinie abgegrenzt ist. An die Haltewand 223 schließt sich eine Klebelasche 224 an. Die Haltewand 223 hat einen keilförmigen Ausschnitt 225 (siehe auch Fig. 4).

Weiter ist anzumerken, dass sich an der Faltlinie, die die Rastlasche 216 gegen das Rumpffeld 201 abgrenzt, ein Ausschnitt 226 befindet. Das Rumpffeld 221 weist zwei Schwächungslinien auf, die Zungen 227 begrenzen. Diese Schwächungslinien haben von der benachbarten Faltlinie, in der sich der Ausschnitt 226 befindet, einen Abstand, der etwa dem Abstand der Anschlagkanten 228 von derselben Faltlinie entspricht, die an der Rastlasche 216 ausgebildet sind.

Gemäß Fig. 2 besteht der Blister B aus einem flachen, etwa rechteckigen Streifen aus einem ausreichend steifen Material, das genügend Eigenstabilität hat. In dem Streifen sind Näpfchen zur Aufnahme von Tabletten, Pillen u. dgl. Produkten ausgebildet, doch sind die Näpfchen hier nicht dargestellt, da ihre Darstellung zum Verständnis der Erfindung nicht erforderlich ist. Der Blister B weist am einen Ende eines seiner längslaufenden Ränder einen vorstehenden Haken 229 auf, der in Richtung auf das andere Ende des Blisters gerichtet ist.

In der fertiggestellten Verpackung, die in Fig. 3 dargestellt ist, befindet sich der in Phantomlinien gezeigte Blister B in der Faltschachtel in einer Stellung, in der sein Haken 229 auf jener Seite der Faltschachtel liegt, wo in dieser ein Anschlag für den Haken 229 in Form der kurzen Haltewand 223 ausgebildet ist. Der Haken 229 ist auch dem verklebten Ende der Faltschachtel benachbart. Hierauf wird später noch eingegangen. Die Faltschachtel kann an ihrem dem Haken 229 entgegengesetzten Ende geöffnet werden, um den Blister B aus der Faltschachtel herauszubewegen. Man erkennt in Fig. 3, dass der Bewegungsweg des Blisters B innerhalb der Faltschachtel durch die Haltewand 223 begrenzt ist, da der Haken 229 auf sie aufläuft und in der in der Haltewand 223 ausgebildeten Kerbe 225 gefangen wird. Die Haltewand ist in Fig. 4 als Einzelheit dargestellt. Der Blister B kann daher nicht von der Faltschachtel gelöst werden.

Fig. 5 zeigt einen Längsschnitt durch die Anordnung von Fig. 3, gesehen längs der Linie V - V von Fig. 3. Diese Figur zeigt deutlich den als Hohlwand ausgebildeten Klappdeckel, von dem die Bezugszeichen 217 und 219 für die außen und innen liegenden Wände eingetragen sind, sowie das Bezugszeichen 221, das für die federnden Zungen steht. Die innen liegende Wand der Verschlussklappe ist mittels der an ihr angebrachten Klebelasche 220 am Rumpffeld 202 der Faltschachtel befestigt. Die federnden Zungen 221 liegen mit ihrem freien Rand an einer Kartonkante an, die von dem Anlegefeld 218 gebildet ist. Der Blister B ist durch die Verschlussklappe in der Faltschachtel gesichert.

Im geöffneten Zustand der Faltschachtel, der in Fig. 5 dargestellt ist, ist die Verschlussklappe zu einem im Querschnitt trapezförmigen Hohlkörper verformt. Sie kann ggf. vollkommen flachgedrückt werden. Der Innenraum der Faltschachtel ist somit zugänglich, und der oder die Blister B können aus der Faltschachtel entnommen werden, beispielsweise herausgeschüttelt werden. Ihr vollständiges Herausfallen ist durch den vorgenannten Haken 229 und die Haltewand 223 verhindert.

Der Faltschachtelzuschnitt wird wie folgt verarbeitet. Das schmale Rumpffeld 203 wird aufgerichtet, die Klebelasche 205 wird umgefaltet, die Haltewand 223 wird umgefaltet, die Klebelasche 224 wird entgegengesetzt dazu umgefaltet und mit der Innenseite der dem schmalen Rumpffeld benachbarten Rumpfwand 202 verklebt. Die Klebelaschen 207 werden nach innen auf ihre schmalen Rumpfwände 203 und 204 umgefaltet und mit diesen verklebt. Die Rastlasche 216 wird nach innen auf das breite Rumpffeld 201 umgefaltet und mit diesem verklebt. An der Faltlinie, die das Deckelfeld 217 vom Anlegefeld 218 abgrenzt, wird das Anlegefeld 218 nach innen umgefaltet, und die Klebelasche 220 wird mit dem breiten Rumpffeld 202 verklebt. Die Faltschachtel wird dann unter Einfalten der Klebelaschen 206 und 208 und Verkleben der Klebelasche 205 mit der Innenseite des Rumpffeldes 206 sowie Verkleben der Bodenlasche 211 mit der Klebelasche 208 verschlossen, wobei zuvor wenigstens ein Blister B (siehe Fig. 2) so in den noch offenen Zuschnitt eingelegt wird, dass der an ihm ausgebildete Haken 229 größten Abstand von der Haltewand 223 hat. Es braucht dann nur noch die hohlwandige Verschlussklappe verschlossen zu werden. Die Nasen 221 verrasten dabei an den Kanten 228 der Rastlasche 216. Es ist aber auch möglich, die Faltschachtel bis auf die Verklebung am Boden fertigzustellen und den oder die Blister vom noch offenen Boden her in die Faltschachtel einzuschieben und die Faltschachtel dann am Boden zu verschließen und zu verkleben.

Zum Entnehmen des Blisters B muss zunächst die Faltschachtel geöffnet werden, wozu man auf die Zungen 227 drückt und dadurch die federnden Nasen 221 aus der Verrastung an der Rastlasche 216 befreit. Die Verschlussklappe kann dann geöffnet werden. Der Durchbruch 226 hat einen entsprechenden Fingerausschnitt geschaffen, wo man beispielsweise den Daumen ansetzen kann. Der Blister ist dann in der Verpackung zugänglich, er kann beispielsweise herausgeschüttelt werden, wobei jedoch ein vollständiges Entnehmen des Blisters B verhindert ist. Der an dem Blister gemäß Fig. 2 seitlich vorstehende Haken 229 wird von dem keilförmigen Ausschnitt 225 in der Haltewand 223 gefangen. Bei dieser Verpackung können sich mehrere Blister B der in Fig. 2 gezeigten Art parallel gestapelt in der Faltschachtel befinden. Zum Wiederverschließen braucht nach Zurückschieben des Blisters in die Faltschachtel nur die Verschlussklappe geschlossen zu werden, wobei die Nasen 121 hinter die Rastlasche 216 gleiten und sich ihre freien Enden aufgrund der federnden Wirkung des Kartonmaterials an den Anschlagkanten 228 verrasten.

Wenn, wie im gezeigten Beispiel, zwei federnde Nasen 221vorhanden sind, ist die Faltschachtel besonders kindersicher, denn es muss auf zwei Zungen 227 gedrückt werden, und gleichzeitig muss man die Verschlussklappe aus der Faltschachtel herausklappen, denn sie springt nicht von selbst auf. Es versteht sich aber, dass ggf. nur eine federnde Nase mit zugehöriger Zunge vorhanden sein kann.

Ein Kleinkind ist nicht in der Lage, die Kombination der Bewegungen auszuführen, die notwendig sind, die Faltschachtel zu öffnen, da die notwendigen Bewegungsabläufe in unterschiedliche Richtungen weisen. Die Faltschachtel ist daher kindersicher, und weil die Blister von ihr nicht getrennt werden können, stellt die Verpackung insgesamt eine Primärverpackung dar und erfüllt die Vorschriften der Kindersicherheit, ohne dass hierzu der Blister kindersicher ausgebildet sein muss.

## Patentansprüche

1. Kindersicher wiederverschließbare Verpackung aus einer quaderförmigen Faltschachtel aus Karton und wenigstens einer darin angeordneten, streifenförmigen Blisterverpackung (B), die an einer der kurzen Schmalseiten der Faltschachtel aus dieser herausziehbar ist, mit zusammenwirkenden Mitteln (223, 229) an Faltschachtel und Blisterverpackung (B), die ein vollständiges Herausziehen der Blisterverpackung (B) aus der Faltschachtel verhindern, **dadurch gekennzeichnet, dass**
a) die Faltschachtel an einer ihrer kurzen Schmalseiten eine als Hohlwand ausgebildete Verschlussklappe (217, 218, 221) aufweist, die eine Innenwand (219) und eine Außenwand (217) hat,
b) das im Schließzustand im Faltschachtelrumpf befindliche, an die Außenwand (217) der Verschlussklappe angrenzende Feld (218) der Verschlussklappe (217, 218, 221) wenigstens einen Ausschnitt (222) hat, der bis zu einer Faltlinie an der Verbindung zum Innenwandfeld (221) der Verschlussklappe reicht und in den eine an der Faltlinie ansetzende federnde Nase (221) hineinragt,
c) das diesem Verschlussklappenfeld (218) benachbarte Kartonfeld (201) des Faltschachtelrumpfes in seinem Endbereich an seiner Innenseite eine Kartonaufdoppelung (216) hat, die eine Kartonkante (228) ausbildet, an der die freie Kante der Nase (221) im Schließzustand der Verschlussklappe (217 bis 219) verrastet ist, und
d) das genannte Kartonfeld (201) des Faltschachtelrumpfes im Bereich, wo die Nase (221) an ihm anliegt, eine durch eine aufbrechbare Schwächungslinie abgegrenzte, in den Faltschachtelinnenraum drückbare Zunge (227) hat, deren freier Rand etwa den Umriss der Nase (221) überdeckt.

2. Verpackung nach Anspruch 1, **dadurch gekennzeichnet, dass** an wenigstens einem der Längsränder der Blisterverpackung (B) ein Vorsprung (229) ausgebildet ist und an der diesem Längsrand der Blisterverpackung (B) benachbarten Innenwand der Faltschachtel eine Sperreinrichtung (223) ausgebildet ist, die den Bewegungsweg des Vorsprungs (229) beim Entnehmen der Blisterverpackung (B) aus der Faltschachtel begrenzt.

3. Verpackung nach Anspruch 2, **dadurch gekennzeichnet, dass** der Vorsprung als ein Haken (229) ausgebildet ist, dessen Öffnung in Richtung der Verschlussklappe (217, 218, 221) der Faltschachtel weist.

4. Verpackung nach Anspruch 2 oder 3, **dadurch gekennzeichnet, dass** die Sperreinrichtung als eine Haltewand (223) ausgebildet ist, die Teil des Zuschnitts ist, aus dem die Faltschachtel erstellt ist, und sich im Hohlraum der Faltschachtel in Längsrichtung derselben erstreckt.

## Claims

1. Childproof resealable package composed of a parallelepiped block-shaped folding box made of cardboard and at least one strip-form blister pack (B) arranged therein which is withdrawable from the former on one of the short narrow sides of the folding box, having means (223, 229) acting in conjunction on the folding box and blister pack (B) that prevent complete withdrawal of the blister pack (B) from the folding box,
**characterised in that**
a) the folding box has on one of its short narrow sides a closure flap (217, 218, 221) constructed as a hollow wall with an inner wall (219) and an outer wall (217),
b) that in the closed state the panel (218) of the closure flap (217, 218, 221) adjoining the outer wall (217) of the closure flap has at least one excision (222) reaching to a folding line on the joint to the inner wall panel (221) of the closure flap and into which an elastic lug (221) attached to the folding line projects,
c) the cardboard panel (201) of the folding box body adjoining this closure flap panel (218) has on its inside in its end region a double section of cardboard (216) forming a cardboard edge (228) on which the free edge of the lug (221) is engaged in the closed state of the closure flap (217 to 219), and
d) said cardboard panel (201) of the folding box body in the region where the lug (221) rests against it has a tongue (227) bounded by a breakable failure line that can be pressed into the folding box interior whose free perimeter approximately covers the outline of the lug (221).

2. Package according to claim 1, **characterised in that** on at least one of the longitudinal edges of the blister pack (B) a projection (229) is constructed and on the inner wall of the folding box adjoining this longitudinal edge of the blister pack (B) a blocking device (223) is constructed which limits the movement path of the projection (229) on withdrawing the blister pack (B) from the folding box.

3. Package according to claim 2, **characterised in that** the projection is constructed in the form of a hook (229) whose opening points in the direction of the closure flap (217, 218, 221) of the folding box.

4. Package according to claim 2 or 3, **characterised in that** the blocking device is constructed as a retaining wall (223) that is part of the blank from which the folding box is constructed and extends in the hollow space of the folding box in the longitudinal direction of the same.

## Revendications

1. Emballage refermable avec sécurité pour enfants, constitué d'une boîte pliante parallélépipédique en carton et d'au moins un blister (B) en forme de ruban disposé dans cette dernière, qui peut être retiré de la boîte pliante sur l'un des petits côtés de cette dernière, avec des moyens coopérants (223, 229) sur la boîte pliante et sur le blister (B), qui empêchent un retrait total du blister (B) de la boîte pliante, **caractérisé en ce que**
a) la boîte pliante présente sur l'un de ses petits côtés un volet de fermeture (217, 218, 221) configuré sous forme de paroi creuse, qui a une paroi intérieure (219) et une paroi extérieure (217),
b) la zone (218) du volet de fermeture (217, 218, 221), située dans l'état de fermeture dans le tronc de la boîte pliante et limitrophe à la paroi extérieure (217) du volet de fermeture, a au moins une découpe (222), qui s'étend jusqu'à une ligne de pliage sur l' assemblage avec la zone de paroi intérieure (221) du volet de fermeture et dans laquelle pénètre un ergot élastique (221) mis en place sur la ligne de pliage,
c) la zone en carton (201), voisine de cette zone de volet de fermeture (218), du tronc de boîte pliante présente dans sa zone extrême sur son côté intérieur un doublage de carton (216), qui réalise une arête de carton (228), sur laquelle l'arête libre de l'ergot (221) s'enclenche dans l'état de fermeture du volet de fermeture (217 à 219), et
d) la zone en carton citée (201) du tronc de la boîte pliante, dans la zone où l'ergot (221) s'applique sur cette dernière, a une languette (227) délimitée par une ligne d'affaiblissement pouvant être rompue, laquelle languette peut être pressée dans l'espace intérieur de la boîte pliante et dont le bord libre recouvre à peu près le contour de l'ergot (221).

2. Emballage suivant la revendication 1, **caractérisé en ce qu'**une saillie (229) est réalisée sur au moins l'un des bords longitudinaux du blister (B) et un dispositif d'arrêt (223) est réalisé sur la paroi intérieure de la boîte pliante, voisine de ce bord longitudinal du blister (B), lequel dispositif limite la course de la saillie (229) lors du retrait du blister (B) de la boîte pliante.

3. Emballage suivant la revendication 2, **caractérisé en ce que** la saillie est configurée en forme d'un crochet (229), dont l'ouverture est dirigée en direction du volet de fermeture (217, 218, 221) de la boîte pliante.

4. Emballage suivant l'une des revendications 2 et 3,
**caractérisé en ce que** le dispositif d'arrêt est configuré sous forme d'une paroi de retenue (223), qui fait partie de la découpe à partir de laquelle est fabrïquée la boîte pliante, et s'étend dans l'espace creux de la boîte pliante dans la direction longitudinale de cette dernière.
